# EUROPÄISCHE PATENTSCHRIFT

(11) **EP 0 252 253 B1**
(45) Veröffentlichungstag und Bekanntmachung des Hinweises auf die Patenterteilung: **18.07.1990**
(21) Anmeldenummer: 87107114.8
(22) Anmeldetag: 16.05.1987
(51) Int. Cl.: B30B 15/08

(54) **Verstellantrieb für Einschubspanner von Pressen**
Shifting drive for the clamping implements of presses
Commande de déplacement pour griffes de serrage de presses

(30) Priorität: 30.05.1986 DE 3618286
(43) Veröffentlichungstag der Anmeldung: 13.01.1988
(73) Patentinhaber: Maschinenfabrik Hilma GmbH, D-5912 Hilchenbach (DE)
(72) Erfinder: Wendland, Wilfried, D-5912 Hilchenbach (DE)
(74) Vertreter: Bruse, Willy Hans Heinrich

(56) Entgegenhaltungen:
- FR-A- 2 382 630
- GB-A- 1 479 281
- GB-A- 2 089 927

## Beschreibung

Die Erfindung betrifft einen Verstellantrieb für Einschubspanner zur Befestigung von Oberwerkzeugen unter der Aufspannfläche eines Pressenstößels mit Gattungsmerkmalen nach dem Oberbegriff des Patentanspruches 1.

Die US-A 3 335 657 zeigt einen solchen Verstellantrieb, bei dem in der T-Nut eine Spindel gelagert ist, die in einem mechanisch mittels Keilflächen wirksamen Spannkloben eine drehbar, jedoch axial unverschiebbar gelagerte Gewindemutter durchsetzt und mit einem motorischen Antrieb verbunden ist.

Demgegenüber gebräuchlicher sind Einschubspanner mit hydraulisch beaufschlagten Spannkolben, wobei diese hydraulischen Einschubspanner nicht nur den Spannvorgang beschleunigen und das Werkzeug sicherer, vor allem aber genauer spannen, sondern auch die Spindel von den Spannkräften freihalten, so daß diese leichter ausgeführt werden kann und keinem Verschleiß unterliegt, der durch die Belastung mit den hohen Spannkräften bedingt ist.

Aus der DE-OS 35 01 524 sind auch Verstellantriebe für Einschubspanner bekannt, bei denen der Einschubspanner mittels einer Laschenschubkette mit Antriebsorganen verbunden ist, wobei diese Laschenschubkette sich mit Führungsgliedern in der T-Nut abstützt, so daß sie Druckkräfte übertragen kann, um die Einschubspanner mit der Laschenschubkette in die Spannposition zu schieben und aus dieser Position wieder herauszuziehen. Zum Antrieb solcher Schubketten sind aus der DE-OS 35 01 524 Zugelemente bekannt, die in einer vertikalen Schleife endlos geführt sind.

Aufgabe der Erfindung ist die Schaffung einer Vorrichtung zum mechanisierten seitlichen Verschieben jedes Einschubspanners in seiner T-Nut im Pressenstößel, die anders als die bisher bekannten arbeitet, dabei jedoch einfach aufgebaut und genau betätigbar ist.

Zur Lösung dieser Aufgabe wird erfindungsgemäß eine Ausbildung mit Merkmalen nach dem Kennzeichen des Patentanspruches 1 vorgeschlagen. Analog zu einer solchen Ausbildung kann die Lösung der Aufgabe auch mit Merkmalen nach dem Patentanspruch 2 erreicht werden.

Als Zugelement ist erfindungsgemäß vor allem ein Zahnriemen mit einem flachen Querschnitt vorgesehen. Verwendbar sind gegebenenfalls auch flache Ketten, Seile oder dergleichen. In der Unterbringung des flachen Zugelements zwischen den Seitenflächen des Nutensteines und der T-Nut-Führung ist ein wesentliches Erfindungsmerkmal zu sehen. Ohne Beeinträchtigung und ohne zusätzlichen Arbeitsaufwand gegenüber bisherigen T-Nut-Führungen kann Raum für die Unterbringung des Zugelements geschaffen werden, ohne daß die beim Spannen des Werkzeuges kräfteübertragenden Flächen an der Oberseite und an der abgestuften Unterseite des Nutensteines anders als bisher gestaltet werden müssen.

Besonders geeignet sind Zahnriemen aus einem hochfesten Kunststoff, ggf. mit eingebetteten Stahlseelen, so daß der Zahnriemen in Längsrichtung dehnungsfrei, im übrigen aber allseits flexibel ist. Ein solcher Zahnriemen ist kostengünstig herzustellen und ggf. als handelsübliches Produkt zu erwerben. Gegenüber Verstellantrieben bekannter Bauart hat ein Verstellantrieb mit den erfindungsgemäßen Ausbildungsmerkmalen den Vorteil einer wesentlich kostengünstigeren Herstellung, eines geringeren Gewichts und insbesondere auch der genaueren Positionierung des Einschubspanners an der gewünschten Einspannstelle. Für die Verbindung des Zahnriemens mit dem Antriebsritzel des motorischen Antriebes empfiehlt sich eine Umschlingung dieses Antriebsritzels um wenigstens ca. 180 Grad, so daß der Zahnriemen mittels Umlenkungen nach Art einer festen Flasche über das Antriebsritzel geführt ist.

Die konstruktive Verwirklichung des erfindungsgemäßen Lösungsweges für die gestellte Aufgabe erfolgt entweder durch eine Endlosführung des Zahnriemens, wobei der Zahnriemen an dem einen Ende der T-Nut-Führung über das Antriebsritzel einer dort befestigten Antriebseinheit und mit dem anderen Ende über eine dort in der T-Nut-Führung angeordnete Umlenkung geführt ist, die somit das Widerlager für die Ubertragung der Zugkräfte in dem Zahnriemen bildet, oder durch ein endliches Zahnriemenstück, welches mit seinen Enden jeweils am Ende der T-Nut-Führung befestigt ist, um so das Widerlager für die Zugkräfte am Pressenstößel zu bilden, und welches durch eine Antriebseinheit über ein mit dem Nutenstein fest verbundenes Antriebsritzel geführt ist.

Bei der Endlosführung kann die Antriebseinheit - wie bisher- einseitig am Kopfende der T-Nut-Führung befestigt werden, so daß der Zahnriemen sich als endlose Schlinge durch die T-Nut-Führung erstreckt und mit seinen beiden Trums beidseitig an dem Nutenstein vorbeigeführt ist. Bei Verwendung eines endlichen Riemenstückes bewegt sich die Antriebseinheit mit dem Nutenstein und dem Einschubspanner bei der Verstellbewegung synchron.

Auf der Zeichnung sind zwei Ausführungsbeispiele der Erfindung dargestellt. Es zeigen:
Figur 1 einen vertikalen Teilschnitt durch eine T-Nut-Führung eines Pressenstößels mit dem Einschubspanner und der Antriebseinheit,
Figur 2 eine Draufsicht des Pressenstößels mit der T-Nut entsprechend Figur 1 mit Schnitt durch die Antriebseinheit,
Figur 3 eine Seitenansicht des Beispieles nach den Figuren 1 und 2 von links,
Figur 4 einen Schnitt entsprechend Figur 1, jedoch bei einem abgeänderten Ausführungsbeispiel und
Figur 5 eine Seitenansicht des Beispieles nach Figur 4 von links mit vertikalem Schnitt durch die Antriebseinheit.

Der Pressenstößel 1 oder ein vergleichbares Bauteil der Presse weist an der Unterseite eine zur Aufspannfläche 1a offene T-Nut-Führung 3 auf, in die der Einschubspanner 4 mit einem Nutenstein 5 eingreift und darin horizontal hin und her beweglich geführt ist. Der Einschubspanner 4 ist im Falle des Beispieles als ein handelsübliches, vorzugsweise hydraulisch beaufschlagtes Spannelement gestaltet und kann durch horizontales Verstellen des Nutensteines 5 in der T-Nut 2 bis in den Bereich des Spannrandes 6 eines Oberwerkzeuges 7 oder dergleichen verschoben werden, um durch Betätigung des Spannelements den Spannrand des Werkzeuges festzuklemmen. Der Verstellantrieb für den Nutenstein 5 des Einschub einem Zahnriemen 9 zusammen, der innerhalb der außen spanners 4 setzt sich aus einer Antriebseinheit 8 und am Pressenstößel 1 befestigten Antriebseinheit 8 über Umlenkungen 10, ein Antriebsritzel 11 und eine Spannvorrichtung 12 endlos geführt ist. Der Zahnriemen 9 ist als geschlossene horizontale Bahnschleife in der T-Nut 2 geführt und erstreckt sich mit seinen beiden Trums zwischen den Seitenflächen des Nutensteines 5 und den diesen gegenüberliegenden Seitenflächen der T-Nut 2 bis zu einer am gegenüberliegenden Ende der T-Nut 2 gelagerten Umlenkung 13. Durch Einschalten des Antriebsmotors 14 kann der Einschubspanner 4 oder ein ggf. in anderer Weise gestaltetes Spannelement aus der mit vollen Linien dargestellten Position in die mit gestrichelten Linien wiedergegebene Spannposition und zurück bewegt werden. Als Antriebsmotor ist ein Elektromotor ebenso geeignet wie ein mit einem Druckmittel beaufschlagbares Antriebsaggregat.

Bei dem Ausführungsbeispiel nach den Figuren 4 und 5 ist ein endliches Zahnriemenstück mit dem einen Ende am äußeren Ende der T-Nut 2 und mit dem anderen Ende am inneren Ende der T-Nut 2 befestigt. Uber Umlenkungen 10 und über das Antriebsritzel 11 durchläuft der Zahnriemen 9 die Antriebseinheit 8, die bei diesem Ausführungsbeispiel mit dem Nutenstein 5 verbunden ist, so daß sich die Antriebseinheit 8 mit dem Antriebsmotor 14 zusammen mit der Spannvorrichtung 4 bewegt.

Die Anwendung der Erfindungsmerkmale ist auch bei Spannvorrichtungen zur Befestigung von Werkzeugen oder Werkstücken auf Spanntischen oder dergleichen geeignet, sofern diese die gattungsmäßigen Ausbildungsmerkmale aufweisen. Die Verwendung der Erfindungsmerkmale ist unabhängig von der spezifischen Ausbildung der Spannmittel zum Festhalten des Werkzeuges und auch unabhängig von der Art und Weise des Betriebes dieser Spannmittel.

## Patentansprüche

1. Verstellantrieb für Einschubspanner zur Befestigung von Oberwerkzeugen (7) unter der Aufspannfläche (1 a) eines Pressenstößels (1) mit einer T-Nut-Führung (2), in die der Einschubspanner (4) mit einem Nutenstein (5) eingreift und in der er mittels eines Antriebsmotors (14) und unter Verwendung eines in Zugrichtung dehnungs- und spielfreien, um seine Längsachse flexiblen Zugelementes (9) horizontal beweglich ist, dadurch gekennzeichnet, daß das flexible Zugelement (9) als geschlossene horizontale Bahnschleife in der T-Nut liegt, wobei die beiden Trums der Schleife jeweils auf einer Seite zwischen Nutstein (5) und Nutwandung verlaufen, der Nutstein (5) an einem Trum befestigt ist und das Zugelement an einer Umlenkrolle (13) im inneren Bereich der T-Nut-Längserstreckung umgelenkt wird, während es am offenen Ende der T-Nut (2) durch ein in der Bahnschleifenebene liegendes, stationäres Antriebsrad (11) in beiden Richtungen ziehbar ist.

2. Verstellantrieb für Einschubspanner nach dem Oberbegriff des Patentanspruches 1, gekennzeichnet durch einen an der inneren oberen Fläche in der T-Nut (2) angeordneten Zahnriemen (9) flachen Querschnitts als Zugelement, dessen eines Ende im inneren Bereich der T-Nut-Längserstreckung an der besagten Fläche befestigt ist, der über Umlenkrollen (10) und ein Laufrad (11) einer mit dem Einschubspanner (4) verbundenen Antriebseinheit (8) geführt und am anderen Ende am Nutende befestigt ist, wobei sich die Antriebseinheit (8) samt Einschubspanner (4) mittels eines Laufrades (11) in beiden Richtungen an dem Zahnriemen (9) hin- und herziehen kann.

3. Verstellantrieb nach Anspruch 2, dadurch gekennzeichnet, daß der Zahnriemen (9) mittels Umlenkungen (10) mit einer Spannvorrichtung (12) in einer festen Flasche über ein Antriebsritzel (11) geführt ist.

4. Verstellantrieb nach den Ansprüchen 2 und 3, dadurch gekennzeichnet, daß der Zahnriemen (9) über ein an dem einen Ende der T-Nut-Führung am Pressenstößel (1) gelagertes Antriebsritzel (11) und eine am gegenüberliegenden Ende der T-Nut-Führung (2) gelagerte Umlenkung (13) geführt ist.

## Claims

1. Adjusting drive for push-in clamps for securing upper tools (7) below the clamping surface (1a) of a press ram (1) with a T-slot guide (2), in which the push-in clamp (4) engages via a sliding block (5) and in which it can move horizontally by means of a drive motor (14) and with the use of a traction element (9), which does not expand and is without play in the direction of pull and is flexible about its longitudinal axis, characterised in that the flexible traction element (9) lies as a closed horizontal orbital loop in the T-slot, the two lateral parts of the loop extending on each side between the sliding block (5) and the slot wall, the sliding block (5) is secured to one lateral part and the traction element is deflected at a deflector roller (13) in the inner area of the longitudinal extent of the T-slot, while it can be pulled in both directions at the open end of the T-slot (2) by a stationary drive wheel (11), which lies in the plane of the orbital loop.

2. Adjusting drive for push-in clamps according to the preamble of claim 1, characterised by a toothed belt (9), which is arranged at the inner upper surface in the T-slot (2) and has a flat cross section, as the traction element, which is secured at one end to the said surface in the inner area of the longitudinal extent of the T-slot, is guided over deflector rollers (10) and a wheel (11) of a drive unit (8), which is connected to the push-in clamp (4), and is secured at the other end to the slot end, and the drive unit (8) together with the push-in clamp (4) can move to-and-fro in both directions at the toothed belt (9) by means of a wheel (11).

3. Adjusting drive according to claim 2, characterised in that the toothed belt (9) is guided over a toothed wheel (11) by means of deflectors (10) with a tensioning device (12) in a fixed block.

4. Adjusting drive according to claims 2 and 3, characterised in that the toothed belt (9) is guided over a toothed wheel (11), which is mounted on the press ram (1) at one end of the T-slot guide, and a deflector (13), which is mounted at the opposite end of the T-slot guide (2).

## Revendications

1. Commande de déplacement pour griffe de serrage pour la fixation d'outils supérieurs (7) sous la surface de bridage (la) d'un coulisseau de presse (1) comportant un guidage à rainure en T (2) dans lequel la griffe de serrage (4) est en prise avec un coulisseau (5) et dans lequel elle est déplaçable horizontalement par l'intermédiaire d'un moteur de commande (14) et en utilisant un élément de traction (9) exempt d'allongement et de jeu dans le sens de la traction et flexible autour de son axe longitudinal, caractérisée en ce que l'élément de traction (9) flexible est déposé sous forme de boucle horizontale fermée dans la rainure en T, les deux brins de la boucle passant respectivement d'un côté entre le coulisseau (5) et la paroi de la rainure, le coulisseau (5) étant fixé à un brin et l'élément de traction étant renvoyé sur un rouleau de renvoi (13) monté dans la zone intérieure de l'étendue longitudinale de la rainure en T, cependant qu'à l'extrémité ouverte de la rainure en T (2) il peut être tiré dans les deux sens par une roue d'entraînement (11) stationnaire se trouvant dans le plan de la boucle.

2. Commande de déplacement pour griffe de serrage selon le préambule de la revendication 1, caractérisée par une courroie dentée (9) de section plate placée contre la surface intérieure et supérieure dans la rainure en T (2) en tant qu'élément de traction, dont une extrémité est fixée dans la zone intérieure de l'étendue longitudinale de la rainure en T sur la surface en question, qui est guidée par des rouleaux de renvoi (10) et une roue de roulement (11) d'une unité de commande (8) reliée à la griffe de serrage (4), et qui est fixée à l'autre extrémité au bout de la rainure, l'unité de commande (8), y compris la griffe de serrage (4), pouvant, par l'intermédiaire d'une roue de roulement (11), faire un mouvement de va-et-vient dans les deux sens sur la courroie dentée (9).

3. Commande de déplacement selon la revendication 2, caractérisée en ce que la courroie dentée (9) est guidée par l'intermédiaire de renvois (10) avec un dispositif de serrage (12) dans un treuil fixe en passant sur un pignon d'entraînement (11).

4. Commande de déplacement selon les revendications 2 et 3, caractérisée en ce que la courroie dentée (9) est guidée sur un pignon d'entraînement (11) logé à l'extrémité du guidage à rainure en T sur le coulisseau de presse (1) et sur un renvoi (13) logé à l'extrémité opposée du guidage à rainure en T (2).
